# EUROPÄISCHE PATENTSCHRIFT

(11) **EP 2 824 259 B1**
(45) Veröffentlichungstag und Bekanntmachung des Hinweises auf die Patenterteilung: **27.02.2019**
(21) Anmeldenummer: 14176299.7
(22) Anmeldetag: 09.07.2014
(51) Int. Cl.: E05B 13/00

(54) **GRIFF FÜR FENSTER ODER TÜREN**
HANDLE FOR WINDOWS OR DOORS
POIGNÉE DE FENÊTRES OU DE PORTES

(30) Priorität: 11.07.2013 DE 102013213628
(43) Veröffentlichungstag der Anmeldung: 14.01.2015
(73) Patentinhaber: MACO Technologie GmbH, 5020 Salzburg (AT)
(72) Erfinder: Kofler, Gerhard Erich, 5023 Salzburg (AT)
(74) Vertreter: Manitz Finsterwald Patentanwälte PartmbB

(56) Entgegenhaltungen:
- EP-A1- 1 544 383
- EP-A1- 1 657 380
- AT-B- 303 565
- DE-A1- 2 125 304
- DE-A1-102011 100 591
- DE-U1- 29 518 723

## Beschreibung

Die vorliegende Erfindung betrifft einen Griff für ein Fenster, eine Tür oder dergleichen mit einem zur Befestigung an dem Fenster, der Tür oder dergleichen ausgebildeten Basisteil und einer Handhabe, welche zum Betätigen des Griffs gegenüber dem Basisteil um eine Drehachse verdrehbar ist, wobei ein Sperrmechanismus vorgesehen ist, mittels welchem die Handhabe in zumindest einer Drehstellung bezüglich einer Drehbewegung in zumindest einer Drehrichtung sperrbar ist, und wobei der Sperrmechanismus durch eine auf ein Basisteil zu gerichtete oder von dem Basisteil weg gerichtete Verschiebebewegung der Handhabe entsperrbar ist.

Derartige Griffe werden allgemein verwendet, um Fenster oder Türen zu öffnen, zu schließen oder in eine Kippstellung zu bringen. Bei der Handhabe kann es sich beispielsweise um einen verschwenkbaren Drehgriff handeln, welcher direkt mit einem Rotationsabschnitt eines Treibstangenbeschlags gekoppelt ist. Durch Verschwenken kann ein solcher Drehgriff in unterschiedliche Stellungen, wie eine Öffnungsstellung, eine Schließstellung und eine Kippstellung, gebracht werden, wobei die dabei vollzogene Drehung des Rotationsabschnitts über weitere Beschlags- oder Getriebekomponenten die gewünschte Positionierung jeweiliger Verriegelungselemente bewirkt.

Der Sperrmechanismus dient dazu, das Fenster oder die Tür bei Bedarf gegen unbefugtes oder unbeabsichtigtes Öffnen zu sichern. Beispielsweise sind absperrbare Schlösser für Fenster- und Türgriffe bekannt, bei welchen die Handhabe mit einem Schlüssel sperrbar und entsperrbar ist. Für einen Benutzer ist es jedoch lästig, für jeden Öffnungsvorgang einen passenden Schlüssel beschaffen zu müssen. Alternativ zu einem schlüsselbetätigten Schloss kann ein Druckknopf an der Handhabe vorgesehen sein, durch dessen Betätigung der Sperrmechanismus entsperrbar ist. Hierbei besteht jedoch das Problem, dass der gut erkennbare Druckknopf von jedermann leicht zu betätigen ist und daher kaum ein Sicherheitseffekt besteht. Sowohl ein Schließzylinder als auch ein Druckknopf beeinträchtigen außerdem das Erscheinungsbild der Handhabe. Hierbei fällt insbesondere ins Gewicht, dass Abnehmer von Fenstern oder Türen hinsichtlich der optischen Gestaltung der Beschlagelemente zunehmend anspruchsvoller werden.

Die EP 1 544 383 A1 offenbart eine Fehlschaltsicherung für Fenster oder Türen, welche ein Betätigen des Fenstergriffs bei gekipptem Fenster verhindert. Hierfür ist ein Verriegelungsmechanismus vorgesehen, der nur durch Drücken der Handhabe gegen den Fensterrahmen überwunden werden kann.

Es ist eine Aufgabe der Erfindung, einen Griff für ein Fenster, eine Tür oder dergleichen mit einer sperrbaren Handhabe bereitzustellen, bei welchem die vorstehend genannten Probleme nicht auftreten.

Die Lösung der Aufgabe erfolgt durch einen Griff mit den Merkmalen des Anspruchs 1.

Bei einem erfindungsgemäßen Griff ist der Sperrmechanismus durch eine auf das Basisteil zu gerichtete oder von dem Basisteil weg gerichtete Verschiebebewegung der Handhabe entsperrbar. Der Sperrmechanismus kann also durch Drücken auf die Handhabe oder durch Ziehen an der Handhabe entsperrt werden. Ein Benutzer muss somit die Handhabe vor deren Verschwenken gegen das Fenster drücken oder von dem Fenster wegziehen, so dass der Fenster- oder Türflügel gegen unmittelbares Öffnen durch Drehen am Griff gesichert ist. Insbesondere besteht auch ein gewisser Schutz gegen unbefugtes Öffnen, da ein nicht mit dem Mechanismus vertrauter Benutzer keine Entsperrvorrichtung erkennt und somit davon ausgeht, dass das Fenster oder die Tür generell abgesperrt ist. Für einen eingewiesenen Benutzer ist es jedoch leicht, die Handhabe erst durch Zug oder Druck zu entsperren und anschließend zum Öffnen des Flügels zu betätigen. Da weder ein Schließzylinder noch ein Druckknopf an der Handhabe zu lagern sind, sind die Herstellungskosten für den Griff vergleichsweise gering. Außerdem ist das Erscheinungsbild der Handhabe nicht durch Entsperrelemente wie Druckknöpfe beeinträchtigt.

Erfindungsgemäß ist die den Sperrmechanismus entsperrende Verschiebewegung der Handhabe mittels einer zwischen den Griff und einen Flügel des Fensters, der Tür oder dergleichen einschiebbaren Einlage wahlweise blockierbar. Bei einer solchen Blockierung kann die Handhabe nicht verschoben werden und das Fenster oder die Tür ist generell abgesperrt.

Vorzugsweise ist der Sperrmechanismus ausschließlich durch eine auf das Basisteil zu gerichtete Verschiebewegung der Handhabe entsperrbar. Dies ist insofern von Vorteil, als ein versehentliches Entsperren der Handhabe durch ein sich an diese dranhängendes Kind ausgeschlossen ist.

Die Handhabe kann in eine den Sperrmechanismus nicht entsperrende Verschiebestellung vorgespannt sein, um sicherzustellen, dass der Griff ohne aktive Verschiebebewegung immer arretiert ist. Einer entsperrenden Verschiebebewegung der Handhabe relativ zu dem Basisteil wird aufgrund der Vorspannung ein definierter Widerstand entgegengesetzt. Um den Sperrmechanismus kindersicher zu gestalten, kann dieser Widerstand z.B. so groß gewählt werden, dass er von einem Kleinkind nicht überwunden werden kann.

Bevorzugt ist die Handhabe einteilig ausgeführt. Dies spart Herstellungskosten und kommt dem optischen Erscheinungsbild entgegen.

Gemäß einer Ausführungsform der Erfindung verläuft die Verschiebebewegung der Handhabe im Wesentlichen parallel zu der Drehachse. Zum Öffnen des Flügels muss die Handhabe also zum Beispiel erst gedrückt und dann gedreht werden. Dieses Prinzip ist zum Beispiel von kindersicheren Flaschenverschlüssen bekannt. Der Bewegungsablauf ist hierbei für einen eingewiesenen Benutzer vergleichsweise einfach.

Eine weitere Ausführungsform der Erfindung sieht vor, dass das Basisteil eine zur Anlage an einen Flügel des Fensters, der Tür oder dergleichen ausgebildete Anlagefläche aufweist, wobei die Drehachse im Wesentlichen rechtwinklig zu der Anlagefläche verläuft. Ein derartiger Griff ist besonders leicht in bestehende Beschlagsysteme zu integrieren. Ein besonderer Vorteil besteht hierbei darin, dass an der Treibstangenanordnung keine Änderungen erforderlich sind, um dem Fenster- oder Türgriff eine Sperrfunktion im Sinne der Erfindung zu verleihen.

Weiterhin kann vorgesehen sein, dass die Handhabe mittels des Sperrmechanismus in wenigstens zwei Drehstellungen sperrbar ist, wobei der Sperrmechanismus in jeder der wenigstens zwei Drehstellungen durch die Verschiebebewegung der Handhabe entsperrbar ist. Eine spezielle Ausgestaltung der Erfindung sieht hierbei vor, dass die Handhabe mittels des Sperrmechanismus in jeder Drehstellung sperrbar ist. Es kann jedoch prinzipiell ausreichend sein, dass die Handhabe lediglich in einer Schließstellung, in einer Öffnungsstellung und/oder in einer Kippstellung des Fensters oder der Tür sperrbar ist.

Gemäß einer weiteren Ausführungsform der Erfindung ist die Handhabe mittels des Sperrmechanismus in zumindest einer Drehstellung bezüglich einer Drehbewegung in beiden Drehrichtungen sperrbar. Dadurch kann zum Beispiel sichergestellt werden, dass die Handhabe nicht ohne vorherige Verschiebebewegung von einer Kippstellung in eine Öffnungsstellung zurückgeschwenkt werden kann.

Der Sperrmechanismus kann des Weiteren dazu ausgebildet sein, eine Drehbewegung der Handhabe ausgehend von einer Grundstellung in einer Öffnungsrichtung zumindest bis zu einer ersten Öffnungsstellung zu sperren und erst nach Entsperren durch die Verschiebebewegung die Drehbewegung zuzulassen. Nach dem Entsperren des Sperrmechanismus durch die Verschiebebewegung kann eine weitere Drehbewegung der Handhabe in der Öffnungsrichtung bis zu einer zweiten Öffnungsstellung je nach Bedarf erst nach einer erneuten Entsperrung oder ohne Entsperrung möglich sein. Dies ist insbesondere dann vorteilhaft, wenn es sich bei der ersten Öffnungsstellung um eine eine Drehbewegung des Flügels ermöglichende Öffnungsstellung und bei der zweiten Öffnungsstellung um eine eine Kippbewegung des Flügels ermöglichende Kippstellung handelt. Wenn bei einer derartigen Konfiguration die Drehstellung bereits erreicht ist, ist ein Blockieren des Weiterdrehens der Handhabe, um beispielsweise eine Kippstellung des Flügels zu verhindern, im Allgemeinen nicht erforderlich.

Der Sperrmechanismus kann jedoch auch dazu ausgebildet sein, eine Drehbewegung der Handhabe ausgehend von einer Grundstellung in einer Öffnungsrichtung bis zu einer ersten Öffnungsstellung zuzulassen und erst eine weitere Drehbewegung der Handhabe in der Öffnungsrichtung zu sperren, wobei die Handhabe nach einem Entsperren des Sperrmechanismus durch die Verschiebebewegung bis zu einer zweiten Öffnungsstellung in der Öffnungsrichtung weiterdrehbar ist. Eine derartige Ausgestaltung bietet sich insbesondere für sogenannte "englische Fenster" an, bei welchen die erste Öffnungsstellung einer Kippstellung des Flügels und die zweite Öffnungsstellung einer Drehstellung des Flügels entspricht. Hierbei kann es wünschenswert sein, ein Kippen des Flügels für jedermann zu ermöglichen, das vollständige Öffnen des Flügels hingegen von einem vorherigen Entsperren der Handhabe abhängig zu machen.

Die Erfindung betrifft auch einen Beschlag zum Drehen und/oder Kippen eines Flügels eines Fensters, einer Tür oder dergleichen mit einem zum Verriegeln und Freigeben des Flügels antreibbaren Steuerelement und einem Griff wie vorstehend beschrieben zum manuellen Betätigen des Steuerelements.

Der Beschlag kann insbesondere zum Drehen und Kippen des Flügels ausgebildet sein, wobei der Sperrmechanismus des Griffs dazu ausgebildet ist, eine Drehbewegung der Handhabe ausgehend von einer Grundstellung in einer Öffnungsrichtung zumindest bis zu einer ersten Öffnungsstellung zu sperren und erst nach Entsperren durch die Verschiebbewegung die Drehbewegung zuzulassen. Nach dem Entsperren des Sperrmechanismus durch die Verschiebebewegung kann eine weitere Drehbewegung der Handhabe in der Öffnungsrichtung bis zu einer zweiten Öffnungsstellung je nach Bedarf erst nach einer erneuten Entsperrung oder ohne Entsperrung möglich sein.

Insbesondere für sogenannte "englische Fenster" kann ein alternativer erfindungsgemäßer Beschlag zum Kippen und Drehen des Flügels ausgebildet sein, wobei der Sperrmechanismus des Griffs dazu ausgebildet ist, eine Drehbewegung der Handhabe ausgehend von einer Schließstellung in einer Öffnungsrichtung bis zu einer Kippstellung zuzulassen und erst eine weitere Drehbewegung der Handhabe in der Öffnungsrichtung zu sperren, wobei die Handhabe nach einem Entsperren des Sperrmechanismus durch die Verschiebebewegung bis zu einer Drehstellung in der Öffnungsrichtung weiterdrehbar ist.

Weiterhin betrifft die Erfindung ein Fenster, eine Tür oder dergleichen mit einem Rahmen, einem gegenüber dem Rahmen beweglichen Flügel und einem am Flügel befestigten Griff wie vorstehend beschrieben.

Weitere vorteilhafte Ausbildungen der Erfindung sind den Unteransprüchen, der Beschreibung und der beigefügten Zeichnung zu entnehmen.

Die Erfindung wird im Folgenden anhand einer beispielhaften Ausführungsform unter Bezugnahme auf die Zeichnung beschrieben.
- Fig. 1: zeigt eine Draufsicht auf ein erfindungsgemäßes Fenster mit einem Griff, dessen Handhabe sich in einer Grundstellung befindet.
- Fig. 2: zeigt eine Ansicht des Fensters gemäß Fig. 1, wobei sich die Handhabe in einer ersten Öffnungsstellung befindet.
- Fig. 3: zeigt eine weitere Ansicht des Fensters gemäß Fig. 1, wobei sich die Handhabe in einer zweiten Öffnungsstellung befindet.
- Fig. 4: ist eine Darstellung eines Teils des Fensters gemäß Fig. 1, welche den Griff in einer vergrößerten Seitenansicht zeigt.

Das in den Fig. 1 bis 3 dargestellte Fenster umfasst einen für einen Wand- oder Dacheinbau ausgebildeten Blendrahmen 11 und einen beweglich in dem Blendrahmen 11 anzuordnenden Flügel 13. Zum beweglichen Lagern des Flügels 13 in dem Blendrahmen 11 ist eine Beschlaganordnung vorgesehen, die in den Fig. 1 bis 3 jedoch nicht dargestellt ist. Der Flügel 13 umfasst einen Flügelrahmen 15, welcher ein Glaselement 17 hält.

Zum Drehen, Kippen und/oder Verschieben des Flügels 13 gegenüber dem Blendrahmen 11 ist ein Griff 19 vorgesehen, welcher ein an dem Flügelrahmen 15 befestigtes Basisteil 21 sowie eine Handhabe 23 umfasst. Die Handhabe 23 ist zum Betätigen des Griffes 19 gegenüber dem Basisteil 21 um eine Drehachse D verschwenkbar. Die verschwenkbare Handhabe 23 steht mit einem Steuerelement der Beschlaganordnung in Eingriff, um dieses zum Verriegeln und Freigeben des Flügels 13 anzutreiben. Ausgehend von der in Fig. 1 dargestellten Grund- oder Schließstellung kann die Handhabe 23 in einer Öffnungsrichtung R zunächst in die in Fig. 2 dargestellte Drehstellung und anschließend in die in Fig. 3 dargestellte Kippstellung geschwenkt werden. Die Erfindung funktioniert jedoch ebenso bei so genannten "englischen Fenstern", bei welchen die Handhabe 23 ausgehend von der in Fig. 1 dargestellten Grundstellung in der Öffnungsrichtung R zuerst in die Kippstellung und erst danach in die Drehstellung schwenkbar ist.

Ein nicht eigens dargestellter Sperrmechanismus sorgt dafür, dass die Handhabe 23 in zumindest einer Drehstellung bezüglich einer Drehbewegung in der Öffnungsrichtung R sperrbar ist. Solche Sperrmechanismen sind unter Fachleuten grundsätzlich bekannt und können zum Beispiel auf einem Eingriff eines in der Handhabe 23 gelagerten Riegelelements in eine Riegelaufnahme des Basisteils 21 beruhen.

Der Sperrmechanismus ist durch Drücken der Handhabe 23 parallel zu der Drehachse D in einer auf das Basisteil 21 zu gerichteten Verschieberichtung V entsperrbar, wie in Fig. 4 durch einen Pfeil angegeben ist. Die Handhabe 23 ist hierbei entgegen der Verschieberichtung V durch eine nicht dargestellte Federeinrichtung in die den Sperrmechanismus nicht entsperrende Ausgangsstellung vorgespannt. In Fig. 4 ist auch erkennbar, dass die Drehachse D rechtwinklig zu einer ebenen Anlagefläche 25 des Basisteils 21 verläuft.

Ein Benutzer, der den Flügel 13 gegenüber dem Blendrahmen 11 drehen, kippen und/oder verschieben möchte, muss zunächst die Handhabe 23 mit einer definierten, die Vorspannung überwindenden Kraft gegen den Flügel 13 drücken, um den Sperrmechanismus zu entsperren. Erst nach diesem Entsperren kann der Benutzer die Handhabe 23 in gewohnter Weise in die erste Öffnungsstellung gemäß Fig. 2 drehen. Das Fenster kann dann durch Drehen des Flügels 13 geöffnet werden. Sollte ein Kippen des Flügels 13 erwünscht sein, so ist die Handhabe 23 über die in Fig. 2 dargestellte erste Öffnungsstellung hinaus in die in Fig. 3 dargestellte zweite Öffnungsstellung zu drehen, wobei für dieses Weiterdrehen kein neuerliches Entsperren des Sperrmechanismus, also kein neuerliches Drücken der Handhabe 23 in der Verschieberichtung V, erforderlich ist. Bei einem englischen Fenster ist es hingegen bevorzugt, dass der Sperrmechanismus eine Drehbewegung der Handhabe 23 von der in Fig. 1 dargestellten Grundstellung bis zu der ersten Öffnungsstellung gemäß Fig. 2 zulässt und somit ein Kippen des Flügels 13 ohne vorheriges Entsperren ermöglicht. Erst eine weitere Drehbewegung der Handhabe 23 ausgehend von der in Fig. 2 dargestellten ersten Öffnungsstellung bis zu der in Fig. 3 dargestellten zweiten Öffnungsstellung ist bei einem englischen Fenster bevorzugt durch den Sperrmechanismus gesperrt, so dass im Gegensatz zu einem Kippen des Flügels 13 ein Drehen des Flügels 13 nicht ohne vorheriges Entsperren durch Verschieben der Handhabe 23 möglich ist.

Im Ergebnis ermöglicht die Erfindung ein Sichern des Fensters gegen unbefugtes oder unbeabsichtigtes Öffnen, wobei insbesondere ein Entsperren des Sperrmechanismus durch Kleinkinder aufgrund der Vorspannkraft der Federeinrichtung verhindert ist. Zudem wird auch ein nicht eingewiesener Benutzer nach einem vergeblichen Versuch, die Handhabe 23 zu betätigen, von einem generell versperrten Fenster bzw. einer generell versperrten Tür ausgehen. Diese Form der "Quasi-Versperrung" kann insbesondere bei Türen von Wartezimmern, Kindergärten und Altenheimen vorteilhaft sein.

Dadurch, dass die Handhabe 23 einteilig ausgeführt ist und keinerlei erkennbare Entsperrelemente wie Druckknöpfe oder Schließzylinder aufweist, ergibt sich ein besonders ansprechendes Erscheinungsbild des Griffs 19.

### Bezugszeichenliste

- 11: Blendrahmen
- 13: Flügel
- 15: Flügelrahmen
- 17: Glaselement
- 19: Griff
- 21: Basisteil
- 23: Handhabe
- 25: Anlagefläche

- D: Drehachse
- R: Öffnungsrichtung
- V: Verschieberichtung

## Patentansprüche

1. Griff (19) für ein Fenster, eine Tür oder dergleichen mit einer zugehörigen Einlage, einem zur Befestigung an dem Fenster, der Tür oder dergleichen ausgebildeten Basisteil (21) und einer Handhabe (23), welche zum Betätigen des Griffes (19) gegenüber dem Basisteil (21) um eine Drehachse (D) verdrehbar ist, wobei ein Sperrmechanismus vorgesehen ist, mittels welchem die Handhabe (23) in zumindest einer Drehstellung bezüglich einer Drehbewegung in zumindest einer Drehrichtung (R) sperrbar ist, und wobei der Sperrmechanismus durch eine auf das Basisteil (21) zu gerichtete oder von dem Basisteil (21) weg gerichtete Verschiebebewegung der Handhabe (23) entsperrbar ist, wobei die den Sperrmechanismus entsperrende Verschiebebewegung der Handhabe (23) mittels der zwischen den Griff (19) und einen Flügel (13) des Fensters, der Tür oder dergleichen einschiebbaren Einlage wahlweise blockierbar ist.

2. Griff nach Anspruch 1,
**dadurch gekennzeichnet, dass**
der Sperrmechanismus ausschließlich durch eine auf das Basisteil (21) zu gerichtete Verschiebebewegung der Handhabe (23) entsperrbar ist.

3. Griff nach Anspruch 1 oder 2,
**dadurch gekennzeichnet, dass**
die Handhabe (21) in eine den Sperrmechanismus nicht entsperrende Verschiebestellung vorgespannt ist.

4. Griff nach einem der vorstehenden Ansprüche,
**dadurch gekennzeichnet, dass**
die Handhabe (23) einteilig ausgeführt ist.

5. Griff nach einem der vorstehenden Ansprüche,
**dadurch gekennzeichnet, dass**
die Verschiebebewegung der Handhabe (23) im Wesentlichen parallel zu der Drehachse (D) verläuft.

6. Griff nach einem der vorstehenden Ansprüche,
**dadurch gekennzeichnet, dass**
das Basisteil (21) eine zur Anlage an einen Flügel (13) des Fensters, der Tür oder dergleichen ausgebildete Anlagefläche (25) aufweist, wobei die Drehachse (D) im Wesentlichen rechtwinklig zu der Anlagefläche (25) verläuft.

7. Griff nach einem der vorstehenden Ansprüche,
**dadurch gekennzeichnet, dass**
die Handhabe (23) mittels des Sperrmechanismus in wenigstens zwei Drehstellungen sperrbar ist, wobei der Sperrmechanismus in jeder der wenigstens zwei Drehstellungen durch die Verschiebebewegung der Handhabe (23) entsperrbar ist.

8. Griff nach einem der vorstehenden Ansprüche,
**dadurch gekennzeichnet , dass**
die Handhabe (23) mittels des Sperrmechanismus in zumindest einer Drehstellung bezüglich einer Drehbewegung in beiden Drehrichtungen sperrbar ist.

9. Griff nach einem der vorstehenden Ansprüche,
**dadurch gekennzeichnet, dass**
der Sperrmechanismus dazu ausgebildet ist, eine Drehbewegung der Handhabe (23) ausgehend von einer Grundstellung in einer Öffnungsrichtung (R) zumindest bis zu einer ersten Öffnungsstellung zu sperren und erst nach Entsperren durch die Verschiebebewegung die Drehbewegung zuzulassen.

10. Griff nach einem der Ansprüche 1 bis 8,
**dadurch gekennzeichnet, dass**
der Sperrmechanismus dazu ausgebildet ist, eine Drehbewegung der Handhabe (23) ausgehend von einer Grundstellung in einer Öffnungsrichtung (R) bis zu einer ersten Öffnungsstellung zuzulassen und erst eine weitere Drehbewegung der Handhabe (23) in der Öffnungsrichtung (R) zu sperren, wobei die Handhabe (23) nach einem Entsperren des Sperrmechanismus durch die Verschiebebewegung bis zu einer zweiten Öffnungsstellung in der Öffnungsrichtung (R) weiterdrehbar ist.

11. Beschlag zum Drehen und/oder Kippen eines Flügels (13) eines Fensters, einer Tür oder dergleichen, mit einem zum Verriegeln und Freigeben des Flügels (13) antreibbaren Steuerelement und einem Griff (19) nach einem der vorstehenden Ansprüche zum manuellen Betätigen des Steuerelements.

12. Beschlag nach Anspruch 11, welcher zum Drehen und Kippen des Flügels (13) ausgebildet ist, wobei der Sperrmechanismus des Griffs (19) dazu ausgebildet ist, eine Drehbewegung der Handhabe (23) ausgehend von einer Grundstellung in einer Öffnungsrichtung (R) zumindest bis zu einer ersten Öffnungsstellung zu sperren und erst nach Entsperren durch die Verschiebebewegung die Drehbewegung zuzulassen.

13. Beschlag nach Anspruch 11, welcher zum Drehen und Kippen des Flügels (13) ausgebildet ist, wobei der Sperrmechanismus des Griffs (19) dazu ausgebildet ist, eine Drehbewegung der Handhabe (23) ausgehend von einer Schließstellung in einer Öffnungsrichtung (R) bis zu einer Kippstellung zuzulassen und erst eine weitere Drehbewegung der Handhabe (23) in der Öffnungsrichtung (R) zu sperren, wobei die Handhabe (23) nach einem Entsperren des Sperrmechanismus durch die Verschiebebewegung bis zu einer Drehstellung in der Öffnungsrichtung (R) weiterdrehbar ist.

14. Fenster, Tür oder dergleichen, mit einem Rahmen (11), einem gegenüber dem Rahmen (11) beweglichen Flügel (13) und einem am Flügel (13) befestigten Griff (19) nach einem der Ansprüche 1 bis 10.

## Claims

1. A handle (19) for a window, for a door or the like, said handle (19) comprising an associated insert; a base part (21) configured for fastening to the window, to the door or the like; and a grip (23) which is rotatable about an axis of rotation (D) with respect to the base part (21) to actuate the handle (19), wherein a blocking mechanism is provided by means of which the grip (23) can be blocked in at least one rotational position with respect to a rotational movement in at least one direction of rotation (R); and wherein the blocking mechanism can be unblocked by a displacement movement of the grip (23) directed toward the base part (21) or directed away from the base part (21),
wherein the displacement movement of the grip (23) unblocking the blocking mechanism can be selectively blocked by means of the insert which can be pushed in between the handle (19) and a leaf (13) of the window, of the door or the like.

2. A handle in accordance with claim 1,
**characterized in that**
the blocking mechanism can only be unblocked by a displacement movement of the grip (23) directed toward the base part (21).

3. A handle in accordance with claim 1 or claim 2,
**characterized in that**
the grip (23) is preloaded into a displacement position which does not unblock the blocking mechanism.

4. A handle in accordance with any one of the preceding claims,
**characterized in that**
the grip (23) is configured in one part.

5. A handle in accordance with any one of the preceding claims,
**characterized in that**
the displacement movement of the grip (23) extends substantially in parallel with the axis of rotation (D).

6. A handle in accordance with any one of the preceding claims,
**characterized in that**
the base part (21) has a contact surface (25) configured for contact with a leaf (13) of the window, of the door or the like, with the axis of rotation (D) extending substantially at a right angle to the contact surface (25).

7. A handle in accordance with any one of the preceding claims,
**characterized in that**
the grip (23) can be blocked in at least two rotational positions by means of the blocking mechanism, with the blocking mechanism being able to be unblocked in each of the at least two rotational positions by the displacement movement of the grip (23).

8. A handle in accordance with any one of the preceding claims,
**characterized in that**
the grip (23) can be blocked by means of the blocking mechanism in at least one rotational position with respect to a rotational movement in both directions of rotation.

9. A handle in accordance with any one of the preceding claims,
**characterized in that**
the blocking mechanism is configured to block a rotational movement of the grip (23), starting from a base position, in an opening direction (R) at least up to a first open position and to only allow the rotational movement after an unblocking by the displacement movement.

10. A handle in accordance with any one of the claims 1 to 8,
**characterized in that**
the blocking mechanism is configured to allow a rotational movement of the grip (23), starting from a base position, in an opening direction (R) up to a first open position and to only block a further rotational movement of the grip (23) in the opening direction (R), with the grip (23) being able to rotate further up to a second open position in the opening direction (R) after an unblocking of the blocking mechanism by the displacement movement.

11. A fitting for turning and/or tilting a leaf (13) of a window, of a door or the like, said fitting comprising a control element which can be driven to lock and release the leaf (13); and a handle (19) in accordance with any one of the preceding claims for manually actuating the control element.

12. A fitting in accordance with claim 11 which is configured to turn and tilt the leaf (13), wherein the blocking mechanism of the handle (19) is configured to block a rotational movement of the grip (23), starting from a base position, in an opening direction (R) at least up to a first open position and to only allow the rotational movement after an unblocking by the displacement movement.

13. A fitting in accordance with claim 11 which is configured to turn and tilt the leaf (13), with the blocking mechanism of the handle (19) being configured to allow a rotational movement of the grip (23), starting from a closed position, in an opening direction (R) at least up to a tilt position and to only block a further rotational movement of the grip (23) in the opening direction (R), and with the grip (23) being able to rotate further up to a rotational position in the opening direction (R) after an unblocking of the blocking mechanism by the displacement movement.

14. A window, a door or the like comprising a frame (11); a leaf (13) movable with respect to the frame (11); and a handle (19) in accordance with any one of the claims 1 to 10 which is fastened to the leaf (13).

## Revendications

1. Poignée (19) pour une fenêtre, une porte ou similaire, comportant in insert associé, une partie de base (21) réalisée pour la fixation à la fenêtre, à la porte ou similaire, et une manette (23) qui est mobile en rotation autour d'un axe de rotation (D) par rapport à la partie de base (21), en vue d'actionner la poignée (10),
dans laquelle
il est prévu un mécanisme de blocage permettant de bloquer la manette (23) par rapport à un mouvement de rotation dans au moins une direction de rotation (R), dans au moins une position de rotation, et
le mécanisme de blocage est susceptible d'être débloqué par un mouvement de translation de la manette (23) dirigé vers la partie de base (21) ou dirigé en éloignement de la partie de base (21),
le mouvement de translation de la manette (23) débloquant le mécanisme de blocage est susceptible d'être arrêté au choix au moyen de l'insert apte à être inséré entre la poignée (19) et un battant (13) de la fenêtre, de la porte ou similaire.

2. Poignée selon la revendication 1,
**caractérisée en ce que**
le mécanisme de blocage est susceptible d'être débloqué exclusivement par un mouvement de translation de la manette (23) dirigé vers la partie de base (21).

3. Poignée selon la revendication 1 ou 2,
**caractérisée en ce que**
la manette (21) est précontrainte dans une position de translation qui ne débloque pas le mécanisme de blocage.

4. Poignée selon l'une des revendications précédentes,
**caractérisée en ce que**
la manette (23) est réalisée d'un seul tenant.

5. Poignée selon l'une des revendications précédentes,
**caractérisée en ce que**
le mouvement de translation de la manette (23) s'étend sensiblement parallèlement à l'axe de rotation (D).

6. Poignée selon l'une des revendications précédentes,
**caractérisée en ce que**
la partie de base (21) présente une surface d'appui (25) réalisée pour venir en appui contre un battant (13) de la fenêtre, de la porte ou similaire, l'axe de rotation (D) s'étendant sensiblement à angle droit par rapport à la surface d'appui (25).

7. Poignée selon l'une des revendications précédentes,
**caractérisée en ce que**
la manette (23) est susceptible d'être bloquée au moyen du mécanisme de blocage dans au moins deux positions de rotation, le mécanisme de blocage étant susceptible d'être débloqué dans chacune desdites au moins deux positions de rotation par le mouvement de translation de la manette (23).

8. Poignée selon l'une des revendications précédentes,
**caractérisée en ce que**
la manette (23) est susceptible d'être bloquée au moyen du mécanisme de blocage par rapport à un mouvement de rotation dans les deux directions de rotation, dans au moins une position de rotation.

9. Poignée selon l'une des revendications précédentes,
**caractérisée en ce que**
le mécanisme de blocage est réalisé pour bloquer un mouvement de rotation de la manette (23) à partir d'une position de base dans une direction d'ouverture (R) au moins jusque dans une première position d'ouverture et pour permettre le mouvement de rotation uniquement après déblocage par le mouvement de translation.

10. Poignée selon l'une des revendications 1 à 8,
**caractérisée en ce que**
le mécanisme de blocage est réalisé pour permettre un mouvement de rotation de la manette (23) à partir d'une position de base dans une direction d'ouverture (R) au moins jusque dans une première position d'ouverture et pour bloquer uniquement un autre mouvement de rotation de la manette (23) dans la direction d'ouverture (R), la manette (23) pouvant continuer à tourner dans la direction d'ouverture (R) jusque dans une seconde position d'ouverture après déblocage du mécanisme de blocage par le mouvement de translation.

11. Ferrure pour faire tourner et/ou basculer un battant (13) d'une fenêtre, d'une porte ou similaire, comportant un élément de commande susceptible d'être entraîné pour verrouiller et libérer le battant (13), et une poignée (19) selon l'une des revendications précédentes pour l'actionnement manuel de l'élément de commande.

12. Ferrure selon la revendication 11 réalisée pour faire tourner et basculer le battant (13), le mécanisme de blocage de la poignée (19) étant réalisé pour bloquer un mouvement de rotation de la manette (23) à partir d'une position de base dans une direction d'ouverture (R) au moins jusque dans une première position d'ouverture et pour permettre le mouvement de rotation uniquement après déblocage par le mouvement de translation.

13. Ferrure selon la revendication 11 réalisée pour faire tourner et basculer le battant (13), le mécanisme de blocage de la poignée (19) étant réalisé pour permettre un mouvement de rotation de la manette (23) à partir d'une position de base dans une direction d'ouverture (R) jusque dans une position de basculement et pour bloquer uniquement un autre mouvement de rotation de la manette (23) dans la direction d'ouverture (R), la manette (23) pouvant continuer à tourner dans la direction d'ouverture (R) jusque dans une position de rotation après déblocage du mécanisme de blocage par le mouvement de translation.

14. Fenêtre, porte ou similaire, comportant un cadre (11), un battant (13) mobile par rapport au cadre (11), et une poignée (19) selon l'une des revendications 1 à 10 fixée au battant (13).
